# FASCICULE DE BREVET EUROPEEN

(11) **EP 1 943 176 B1**
(45) Date de publication et mention de la délivrance du brevet: **18.05.2011**
(21) Numéro de dépôt: 06808225.4
(22) Date de dépôt: 02.10.2006
(51) Int. Cl.: B66B 9/00

(54) **INSTALLATION SECURISEE POUR ELEVATEUR**
GESICHERTE EINRICHTUNG FÜR EINEN AUFZUG
SECURED FACILITY FOR A LIFT

(30) Priorité: 30.09.2005 FR 0510020
(43) Date de publication de la demande: 16.07.2008
(73) Titulaire: Bourgeois, Alain, Dungarvan, Co. Waterford (IE)
(72) Inventeur: Bourgeois, Alain, Dungarvan, Co. Waterford (IE)
(74) Mandataire: Oudin, Stéphane
(86) Numéro de dépôt international: PCT/FR2006/002215
(87) Numéro de publication internationale: WO 2007/036647

(56) Documents cités:
- WO-A-03/072482
- ES-A1- 2 192 450
- US-B1- 6 182 798

## Description

La présente invention est relative à un élévateur comprenant une installation sécurisée notamment destinée à permettre l'accès aux personnes handicapées à un niveau supérieur en garantissant ces personnes, ou toute autre située audit niveau supérieur, des risques de chute depuis ledit accès. Elle trouvera donc tout particulièrement son utilisation dans les habitations privées et également dans tous les lieux publics qui se doivent de pouvoir accueillir les personnes à mobilité réduite dans les meilleures conditions d'accès.

On pourra cependant étendre son utilisation dans tous les domaines nécessitant l'utilisation d'un élévateur en supprimant les risques de chute, comme par exemple pour les plates-formes de camions, pour le chargement de marchandises, où des transpalettes transitent entre la plate-forme élévatrice et le plancher du camion en un temps très variable dépendant de la charge à déplacer.

Un élévateur selon le préambule de la revendication 1 est montré par exemple dans le document WO-A03072482.

Les élévateurs pour personnes handicapées se composent pour l'essentiel d'une plate-forme élévatrice qui permet de passer d'un premier niveau à un second niveau, supérieur au premier, l'élévation de la plate-forme se faisant par tous moyens de levage connus de l'homme de métier, comme par exemple une vis sans fin ou une courroie entraînée par une motorisation, ou encore un vérin pneumatique ou hydraulique.

Afin de garantir la sécurité des personnes situées au niveau supérieur, et en particulier pour prévenir contre les risques de chute, comme par exemple celle d'un enfant, les accès audit niveau supérieur sont généralement fermés par des moyens tels qu'une porte ou une barrière. Ces moyens de fermeture restent cependant manipulables quelle que soit la position de la plate-forme ; il n'est donc pas exclu qu'une personne omette de fermer la porte ou la barrière, ou qu'un enfant, insoucieux et inconscient par nature, n'ouvre ladite porte ou ladite barrière, entraînant sa propre chute ou celle d'une autre personne.

Les plates-formes des élévateurs sont destinées à recevoir les fauteuils roulants de personnes handicapées, ou éventuellement directement les personnes à mobilité réduite ; celles-ci mettent par conséquent une durée plus ou moins longue pour évacuer ladite plate-forme et accéder au niveau supérieur du fait qu'elles se déplacent plus lentement; elles se retrouvent donc provisoirement dans une position intermédiaire, à cheval entre la plate-forme et le sol ferme dudit niveau supérieur. En cas de défaillance des moyens de levage, la plate-forme peut éventuellement reprendre sa position initiale et redescendre au niveau inférieur; dans le cas où cette défaillance intervient lorsque la personne handicapée est dans la position intermédiaire, celle-ci se trouve alors déstabilisée, ce qui peut éventuellement occasionner sa chute.

On connaît des installations sécurisées pour des dispositifs élévateurs, comme par exemple celles mises en oeuvre dans les ascenseurs; ces installations utilisent généralement un dispositif qui autorise l'ouverture d'une porte à commande automatisée lorsque la plate-forme est en face de ladite porte, ladite plate-forme étant ensuite immobilisée en position tant que la porte reste ouverte. Ces dispositifs sont automatisés, et de conception plus ou moins complexe ; et bien qu'il soit possible de les adapter aux élévateurs pour personnes handicapées, leur installation chez les particuliers et dans les lieux publicsnécessite des modifications plus ou moins importantes des locaux existants. De plus, ces installations, destinées particulièrement aux ascenseurs, requièrent une maintenance préventive très rigoureuse, pour éviter toute défaillance de l'automatisme.

La présente invention vise à remédier aux inconvénients des installations existantes en proposant une installation sécurisée tout particulièrement adaptée aux élévateurs pour personnes handicapées, qui garantit le maintien en position fermée des moyens de fermeture du type porte ou barrière, tant que la plate-forme n'a pas atteint le niveau supérieur, puis bloque la plate-forme en position au niveau supérieur dès que la porte ou la barrière est ouverte.

A cet effet, la présente invention concerne une installation sécurisée pour élévateur, ledit élévateur comprenant une plate-forme permettant l'accès d'un premier niveau à au moins un second niveau supérieur, l'accès au second niveau étant sécurisé par des moyens de fermeture du type porte, ladite installation comprenant un dispositif sécurisé autorisant l'ouverture de ladite porte lorsque la plate-forme a atteint le niveau supérieur, puis le blocage de ladite plate-forme en position tant que ladite porte reste ouverte, remarquable en ce que le dispositif sécurisé est constitué par un mécanisme d'interconnexion autobloquant comprenant des moyens purement mécaniques bloquant alternativement soit la plate-forme soit la porte.

Une telle invention présente l'avantage d'être de conception très simple et facilement adaptable dans tous les espaces publics ou privés et à tous les élévateurs devant desservir des niveaux dont l'accès doit être sécurisé, notamment ceux destinés à permettre l'accès aux personnes handicapées, en garantissant un niveau de sécurité optimal. Sa conception purement mécanique permet remarquablement d'assurer un bon fonctionnement de l'installation, sans risque particulier de défaillance de composants de nature électrique ou pneumatique.

D'autres avantages et caractéristiques de la présente invention ressortiront mieux de la description qui va être donnée d'un exemple non limitatif de l'invention en référence aux dessins annexés parmi lesquels:
- les figures 1 et 2 représentent deux vues en perspective, suivant des angles différents, de l'installation sécurisée objet de la présente invention,
- les figures 3 à 5 représentent le mécanisme d'interconnexion autobloquant mise en oeuvre dans l'installation sécurisée, suivant plusieurs positions de la plate-forme et de la porte.

En référence aux figures 1 et 2, la présente invention est relative à une installation sécurisée 1 pour élévateur 3, notamment destinée à permettre l'accès à un niveau supérieur à une personne handicapée, en garantissant celle-ci, ou toute autre personne située audit niveau supérieur, contre les risques de chute.

L'installation sécurisée 1 se compose d'un élévateur 3 qui comprend essentiellement une plate-forme 5 et des moyens de levage 7 de ladite plate-forme pour la déplacer verticalement, dans les deux sens, d'un premier niveau « P1 », à au moins un second niveau « P2 », supérieur au premier. L'élévateur 3 est généralement équipé d'une barre anti-retour 9 qui renforce la sécurité de l'utilisateur. L'utilisateur, situé initialement au premier niveau «P1», se positionne donc sur la plate-forme 5, puis abaisse la barrière anti-retour 9 qui autorise alors l'actionnement des moyens de levage 7 qui déplacent ladite plate-forme 5 jusqu'au seconde niveau « P2 ».

L'installation 1 se compose également de moyens de fermeture du type porte ou barrière 11 qui ferment l'accès au second niveau « P2 », évitant ainsi qu'une personne ne passe au travers de cet accès si la plate-forme ne se trouve pas exactement en position face à celui-ci.

Dans la suite de la description, et ce afin de faciliter sa lecture, on utilisera le terme « porte 11 » pour définir les moyens de fermeture. L'homme du métier pourra cependant envisager toute mise en oeuvre ayant la même fonction, comme par exemple une barrière rigide ou tout simplement une chaînette, selon le degré de risque de chute dans l'environnement où elle est installée, ladite barrière ou ladite chaînette devant disposer de moyens d'accrochage de conception adaptée à l'installation.

L'installation munie de son dispositif sécurisé 13, est remarquable en ce qu'elle bloque la porte 11 en position fermée tant que la plate-forme 5 n'a pas atteint le niveau supérieur « P2 », puis une fois le niveau atteint, la personne handicapée peut alors ouvrir ladite porte 11 et l'ouverture de celle-ci bloque alors la plate-forme 5 en position au niveau « P2 », garantissant ainsi son accessibilité en toute sécurité.

Le dispositif sécurisé 13, tel que représenté sur les figures 3 à 5 dans plusieurs phases de fonctionnement, est remarquable en ce qu'il est constitué uniquement par un mécanisme 15 d'interconnexion autobloquant entre la porte 11 et la plate-forme 5, ne nécessitant aucune assistance automatisée et/ou électrique.

Le mécanisme 15 est remarquable en ce qu'il comprend des moyens purement mécaniques qui bloquent alternativement soit la plate-forme 5 soit la porte 11; ces moyens purement mécaniques se composent tout simplement de trois pièces mécaniques, à savoir: une pièce 17 de blocage de la plate-forme 5, une pièce 19 de blocage de la porte 11 et une pièce d'interconnexion 21 entre la plate-forme 5 et la porte 11.

La pièce 17 est montée en liaison pivot 23 sur le châssis 25 du dispositif sécurisé 13. La pièce 17 comporte une concavité par exemple en forme de « V », de « U » ou de « C ». Selon un mode préférentiel et non limitatif de conception sur lequel s'appui la suite de la description, et tel que représenté sur les figures 3 à 5, la pièce 17 est en forme générale de « V »; la liaison pivot 23 est disposée à la pointe 27 du « V » de la pièce 17. La forme générale en « V » est destinée à recevoir une butée 29 solidaire de la plate-forme 5 ; la positon de la butée 29 par rapport à celle de la liaison pivot 27 est telle que lors de la translation verticale, vers le haut, de ladite plate-forme 5, cette butée 29 s'insère dans la concavité 30 du « V » et vient en appui sur le premier côté 31 du « V », initialement dans une position quasi horizontale, telle que représentée sur la figure 3. Le déplacement vertical, vers le haut, de la butée 29 fait donc pivoter la pièce 17 par rapport au châssis 25 jusqu'à ce que la plate-forme atteigne le second niveau « P2 »; dans cette position, le second côté 33 du « V » est alors, de préférence, incliné légèrement au-dessus de l'horizontale, telle que représentée sur les figures 4 et 5. On garantit ainsi que, en cas de disfonctionnement des moyens de levage 7, le second côté 33 du « V » soit bien en opposition par rapport au mouvement de descente de la butée 29 de la plate-forme 5.

La pièce 17 est également montée en liaison pivot 35, à l'extrémité 37 du premier côté 31 du « V », avec la pièce d'interconnexion 21; le pivotement de la pièce 17 par rapport au châssis 25 transmet donc un mouvement à la pièce d'interconnexion 21.

Dans un mode préférentiel est non limitatif, l'angle du « V » de la pièce 17 sera compris entre soixante et quatre vingt dix degrés (60° à 90°). On pourra cependant envisager tout type de forme pour la pièce 17, celle-ci présentant une concavité et remplissant les mêmes fonctions que celles décrites ci-avant pour la forme générale de « V ».

Conformément aux figures 3, 4 et 5, la pièce 19 de blocage de la porte 11 est montée en liaison pivot 39 par rapport au châssis 25 du dispositif sécurisé 13. La pièce 19 comporte une concavité par exemple en forme de « V », de « U » ou de « C ». Selon un mode préférentiel et non limitatif de conception sur lequel s'appui la suite de la description, et tel que représenté sur les figures 3 à 5, la pièce 19 est en forme de « V » qui présente, par exemple, un angle compris entre vingt et quarante degrés (20° et 40°). La position de la liaison pivot 39 sur la pièce 19 se situe préférentiellement suivant l'axe de symétrie et sensiblement à mi-hauteur du « V ». La forme en « V » est destinée à recevoir une butée 41 disposée, par exemple, sur le flan 42 de la porte 11; lorsque la porte 11 est en position initiale fermée, telle que représentée sur la figure 3, la butée 41 est disposée dans la concavité 43 du « V », ledit « V » étant dans une position inclinée, opposée au sens d'ouverture de la porte, à savoir le sens de dégagement de la butée 41 hors du « V » de la pièce 19.

La pièce 19 est montée en liaison glissière avec la pièce d'interconnexion 21. Pour cela, la pièce d'interconnexion 21 est munie d'une rainure 45 en forme de « L » dans laquelle sont disposés des guides réalisés sur la pièce 19, ces guides étant mis en oeuvre par la liaison pivot 39 et par un tenon de guidage 47. Le tenon de guidage 47 est disposé, de préférence, à la pointe 48 du « V » de la pièce 19, la droite définie par le tenon de guidage 47 et la liaison pivot 39 étant, de préférence, proche de l'axe de symétrie dudit « V ».

Tout comme pour la pièce 17, la pièce 19 pourra présenter tout type de forme, celle-ci présentant une concavité 43 et remplissant les mêmes fonctions que celles décrites ci-dessus pour la forme générale de « V ».

Telle que représentée à la figure 3, dans la position initiale où la porte 11 est fermée et la plate-forme au premier niveau « P1 », la pièce d'interconnexion 21 est en liaison glissière avec la pièce 19 suivant le grand côté 49 de la forme en « L ». Dans cette position, la pièce 19 est bloquée dans le grand côté 49 de la rainure 45, ce qui empêche le pivotement de ladite pièce 19 par rapport au châssis 25 et donc empêche l'extraction de la butée 41 hors de la concavité 43 du « V »; il est par conséquent impossible d'ouvrir la porte 11.

Le pivotement de la pièce 17, engendré par la translation verticale vers le haut de la butée 29 de la plate-forme 5, entraîne le déplacement de la pièce d'interconnexion 21 qui permet de transiter de la position représentée à la figure 3 à celle représentée à la figure 4; au cours de cette transition, la pièce d'interconnexion 21 coulisse suivant le premier côté 49 de la rainure 45 en « L » et par rapport à l'axe de la pièce 19 défini par la liaison pivot 39 et le tenon de guidage 47.

La figure 4 représente une étape intermédiaire où la plate-forme 5 a atteint le niveau supérieur « P2 » et où la porte 11 est toujours fermée, mais peut être ouverte. En effet, dans cette position, la butée 29 est insérée dans le « V » de la pièce 17, et la liaison pivot 39 de la pièce 19 se situe dans l'angle 51 de la rainure 45 en « L ». La pièce 19 peut alors pivoter par rapport au châssis 25 sous l'action de l'effort exercé par la butée 41 sur ladite pièce 19 lors de l'ouverture de la porte 11 ; le pivotement de la pièce 19 génère un appui du tenon de guidage 47 sur la pièce d'interconnexion 21; celle-ci pivote alors par rapport à la pièce 17, entraînant simultanément son déplacement par rapport à la pièce 19. La liaison pivot 39 coulisse alors le long du petit côté 53 du « L » et le tenon de guidage 47 coulisse le long du grand côté 49, jusqu'à ce que le tenon de guidage 47 atteigne l'angle 51 de la rainure 45 où l'axe de la pièce 19, défini par le tenon de guidage 47 et la liaison pivot 39, se situe le long du petit côté 53 de la rainure 45 telle que représentée à la figure 5, position dans laquelle la butée 41 est extraite du « V » de la pièce 19 et la porte 11 est ouverte. La pièce d'interconnexion 21 se trouve alors bloquée par rapport à la pièce 19, ce qui par conséquent empêche la rotation de la pièce 17 par rapport au châssis 25, et donc bloque la butée 29 insérée à l'intérieur 30 du « V » de ladite pièce 17. Le blocage de la butée 29 dans le « V » supprime donc tout risque de descente de la plate-forme 5, en particulier en cas de défectuosité des moyens de levage 7.

Inversement, la descente de la plate-forme 5 est autorisée lorsque la porte 11 est refermée. Lors de la fermeture de ladite porte 11, la butée 41 s'insère dans le « V » de la pièce 19 qui pivote, l'axe défini par le tenon de guidage 47 et la liaison pivot 39 passant alors de la position définie suivant le petit côté 53 du « L », représentée à la figure 5, à la position définie suivant le grand côté 49, représentée à la figure 4, autorisant alors la descente de la plate-forme 5 ; la butée 29 se translate alors verticalement vers le bas, entraînant le pivotement de la pièce 17 et le coulissement de la pièce d'interconnexion 21 le long du grand côté de la rainure 45 en « L » et suivant l'axe de la pièce 19 défini par le tenon de guidage 47 et par la liaison pivot 39.

La conception du mécanisme 15 d'interconnexion autobloquant nécessite de dimensionner correctement les trois pièces (17, 19 et 21) pour garantir tout d'abord le blocage en position du « V » de la pièce 19, tel que représenté sur la figure 3, tant que la butée 29 ne pénètre pas dans la pièce 17, puis pour permettre le pivotement de ladite pièce 19 permettant de désengager la butée 41 du « V », tel que représenté sur la figure 4, et enfin pour garantir le blocage en position du « V » de la pièce 17, tel que représenté sur la figure 5, tant que la butée 41 ne pénètre pas dans la pièce 19.

On choisira, comme exemple non limitatif, un espacement identique entre celui séparant la liaison pivot 39 et le tenon de guidage 47 sur la pièce 19 et celui séparant la liaison pivot 23 et la liaison pivot 35 sur la pièce 17 ; concernant la rainure 45 en « L », la longueur du petit côté 53 sera égale à l'espacement séparant la liaison pivot 39 et le tenon de guidage 47 sur la pièce 19, et la longueur du grand côté 49 sera égale à trois fois celle du petit côté 53.

Le châssis 25 du dispositif sécurisé 13 aura, dans un mode préférentiel et non limitatif, la forme d'un boîtier tel que représenté sur les figures 1 et 2, dans lequel est inséré le mécanisme 15 d'interconnexion autobloquant ; les pièces (17, 19, 21) seront par conséquent de faibles épaisseurs pour limiter la profondeur et l'encombrement du boîtier, afin de faciliter sa mise en place sur le site. Les pièces (17, 19, 21) seront cependant suffisamment dimensionnées pour résister mécaniquement en cas de défaillance des moyens de levage 7 de l'élévateur 3.

Le boîtier du dispositif 13 comprend, dans un mode préférentiel, une encoche 55 disposée verticalement, telle que représentée sur la figure 1 ; la butée 29 pénètre à l'intérieur de ladite encoche 55 et en conséquence, elle vient en contact avec la pièce 17. La butée 29 aura donc une forme adaptée, selon sa position sur la plate-forme 5, pour permettre de l'insérer correctement dans l'encoche 55 et dans le « V » de la pièce 17.

De même, le boîtier du dispositif 13 comprend, dans un mode préférentiel, une encoche 57 disposée horizontalement, telle que représentée sur la figure 2, permettant de pénétrer la butée 41 à l'intérieur de celle-ci afin de l'insérer dans la pièce 19. La butée 41 aura donc également une forme adaptée, selon sa position sur la porte 11, pour permettre de l'insérer correctement dans l'encoche 57 et dans le « V » de la pièce 19.

Selon une variante de réalisation, non représentée sur les figures ci-jointes, la pièce d'interconnexion dispose d'une rainure en « T », inclinée dans une position identique à celle de la rainure en « L » représentée sur les figures 3 à 5, la rainure en « T » correspondant, dans ce cas, au prolongement vers le bas du long côté 49 de la rainure 45 en « L ».

Cette conception de la rainure en « T » incliné, est remarquable et sera de préférence adaptée sur les dispositifs sécurisés 13 équipant des installations composées d'au moins trois niveaux : un rez-de-chaussée, un premier niveau, et un deuxième niveau. Dans ce cas, la pièce 17 aura, de préférence, une concavité en forme de « U » ou de « C ». Ainsi lors de l'élévation de la plate-forme 5, la butée 29 pénètre dans la forme en « U » ou en « C » de la pièce 17 et le mécanisme d'interconnexion autobloquant 15 évolue de manière identique au fonctionnement décrit précédemment. Lorsque la plate-forme 5 se situe au premier niveau, la liaison pivot 39 de la pièce 19 se situe en position face au petit côté 53 de la rainure 45, ce qui autorise alors l'ouverture de la porte 11 et le pivotement de la pièce 19, la liaison pivot 39 translate dans ce cas le long du petit côté 53.

Lorsque la plate-forme ne s'arrête pas au premier niveau et poursuit son élévation jusqu'au deuxième niveau, la butée 29 sur la plate-forme est en appui sur la partie supérieure de la forme en « U » ou en « C » de la pièce 17 et la fait donc pivoter jusqu'à ce que ladite butée 29 dépasse le premier niveau et se désengage de ladite forme en « U » ou en « C ». Dans ce cas la liaison pivot 39 et le tenon 47 poursuivent leur translation le long du grand côté du « T » incliné et ladite liaison pivot 39 dépasse la position correspondant au petit côté 53, ce qui empêche le pivotement de la pièce 19 et donc maintient la porte 11 en position bloquée, dans un mode sécurisé. La plate-forme poursuit donc son élévation jusqu'au niveau suivant qui est lui-même équipé d'un dispositif sécurisé, soit avec une pièce d'interconnexion 21 munie d'une rainure en « L », s'il s'agit du dernier niveau, soit avec une pièce d'interconnexion 21 munie d'une rainure en « T » incliné, s'il s'agit d'un niveau intermédiaire.

On pourra envisager, selon une première variante non représentée sur les figures annexées, d'installer également une porte au niveau « P1 » permettant d'accéder à la plate-forme 5 de l'élévateur 3, la fermeture de ladite porte autorisant l'actionnement des moyens de levage 7.

Selon une autre variante, on pourra envisager d'installer une porte ou, de préférence, une barrière directement sur l'élévateur, en remplacement de la barre anti-retours.

Dans ce cas la porte située au niveau « P1 » sera dans un mode préférentiel et non limitatif également équipée d'un dispositif sécurisé comprenant un mécanisme d'interconnexion autobloquant similaire à celui décrit précédemment, mais monté dans une position inversée, la butée 29 sur la plate-forme 5 étant bloquée dans le sens de la montée et non de la descente.

## Revendications

1. Elevateur comprenant une installation sécurisée (1), ledit élévateur (3) comprenant une plate-forme (5) permettant l'accès d'un premier niveau « P1 » à au moins un second niveau « P2 » supérieur, l'accès au second niveau « P2 » étant sécurisé par des moyens de fermeture du type porte (11), ladite installation (1) comprenant un dispositif sécurisé (13) autorisant l'ouverture de ladite porte (11) lorsque la plate-forme (5) a atteint le niveau supérieur « P2 », puis le blocage de ladite plate-forme (5) en position tant que ladite porte (11) reste ouverte, **caractérisée en ce que** le dispositif sécurisé (13) est constitué par un mécanisme d'interconnexion autobloquant (15) comprenant des moyens purement mécaniques (17, 19, 21) bloquant alternativement soit la plate-forme (5) soit la porte (11).

2. Elevateur, selon la revendication précédente, **caractérisée en ce que** le mécanisme d'interconnexion autobloquant (15) se compose d'une pièce (17) de blocage de la plate-forme (5), d'une pièce (19) de blocage de la porte (11) et d'une pièce d'interconnexion (21) entre ces deux pièces de blocage (17, 19), lesdites pièces (17, 19) étant montées en liaison pivot (23,39) avec le châssis (25) du dispositif sécurisé (13).

3. Elevateur, selon la revendication précédente, **caractérisée en ce que** la pièce (17) de blocage de la plate-forme (5) présente une concavité en forme générale de « V », la pointe (27) du « V » étant montée en liaison pivot (23) sur le châssis (25) et l'extrémité (37) de l'un (31) des côtés du « V » étant montée en liaison pivot (35) avec la pièce d'interconnexion (21).

4. Elevateur, selon l'une quelconque des revendications 2 ou 3, **caractérisée en ce que** la pièce (19) de blocage de la porte (11) présente une concavité en forme générale de « V » et est montée en liaison pivot (39) sur le châssis (25), ladite liaison pivot (39) étant située approximativement sur l'axe du « V » à mi-hauteur du « V », ladite pièce (19) étant également montée en liaison glissière par rapport à la pièce d'interconnexion (21).

5. Elevateur, selon la revendication précédente, **caractérisée en ce que** la pièce d'interconnexion (21) dispose d'une rainure (45) en forme de « L » ou de « T » incliné permettant le montage en liaison glissière avec la pièce (19) de blocage de la porte (11).

6. Elevateur, selon la revendication précédente, **caractérisée en ce que** la pièce d'interconnexion (21) coulisse suivant le grand côté (49) du « L » et par rapport à un axe défini par la liaison pivot (39) et un tenon de guidage (47) sur la pièce (19), puis coulisse simultanément suivant le petit côté (53) du « L », par rapport à la liaison pivot (39), et suivant le grand côté (49) par rapport au tenon de guidage (47).

7. Elevateur, selon l'une quelconque des revendications 3 à 6, **caractérisée en ce qu'**une butée (29) sur la plate-forme (5) s'engage dans la forme concave de la pièce (17) lors de l'élévation de ladite plate-forme (5), entraînant, le pivotement de ladite pièce (17) par rapport au châssis (25).

8. Elevateur, selon la revendication précédente, **caractérisée en ce que** le pivotement de la pièce (17) de blocage de la plate-forme (5) entraîne la translation de la pièce d'interconnexion (21) suivant l'axe défini par le tenon de guidage (47) et la liaison pivot (39) sur la pièce (19) de blocage de la porte (11) jusqu'à ce que la liaison pivot (39) atteigne l'angle (51) de la rainure (45) en « L », position dans laquelle la plate-forme (5) a atteint le niveau supérieur « P2 », autorisant l'ouverture de la porte (11).

9. Elevateur, selon l'une quelconque des revendications 3 à 8, **caractérisée en ce qu'**une butée (41) sur la porte (11) se désengage de la pièce (19) de blocage de la porte (11) lors de son ouverture, entraînant le pivotement de ladite pièce (19) par rapport au châssis (25).

10. Elevateur, selon la revendication précédente, **caractérisée en ce que** le pivotement de la pièce (19) entraîne la translation du tenon de guidage (47) suivant le grand côté (49) de la rainure (45) en « L » et la translation de la liaison pivot (39) suivant le petit côté (53) jusqu'à ce que ledit tenon de guidage (47) atteigne l'angle (51), ce qui bloque en position la pièce (17) dans laquelle est engagée la butée (29) de la plate-forme (5).

## Claims

1. Lift comprising a secured facility (1), said lift (3) comprising a platform (5) allowing access to a first level "P1" and to at least one second upper level "P2", the access to the second level "P2" being secured by door-type closing means (11), said facility (1) comprising a secure device (13) enabling the opening of said door (11) when the platform (5) has reached the upper level "P2", then the blocking of said platform (5) in position as long as said door (11) remains open, **characterised in that** the secure device (13) consists of a self-locking interconnection mechanism (15) comprising purely mechanical means (17, 19, 21) for alternately blocking the platform (5) or the door (11).

2. Lift as claimed in the preceding claim, **characterised in that** the self-locking interconnection mechanism (15) is comprised of a part (17) for blocking the platform (5), a part (19) for blocking the door (11) and an interconnection part (21) between these two blocking parts (17, 19), said parts (17, 19) being mounted pivotingly (23, 39) with the chassis (25) of the secure device (13).

3. Lift as claimed in the preceding claim, **characterised in that** the blocking part (17) of the platform (5) has a concavity in the general shape of a "V", with the tip (27) of the "V" being mounted pivotingly (23) on the chassis (25) and the end (37) of one (31) of the sides of the "V" being mounted pivotingly (35) with the interconnection part (21).

4. Lift according to any of claims 2 or 3, **characterised in that** the blocking part (19) of the door (11) has a concavity in the general shape of a "V" and is mounted pivotingly (39) on the chassis (25), said pivot connection (39) being located approximately on the axis of the "V" at mid-height of the "V", said part (19) also being mounted slidingly in relation to the interconnection part (21).

5. Lift as claimed in the preceding claim, **characterised in that** the interconnection part (21) has a groove (45) in the form of an inclined "L" or "T" allowing for the mounting slidingly with the blocking part (19) of the door (11).

6. Lift as claimed in the preceding claim, **characterised in that** the interconnection part (21) slides along the large side (49) of the "L" and in relation to an axis defined by the pivot connection (39) and a guide-pin (47) on the part (19), then slides simultaneously following the small side (53) of the "L", in relation to the pivot connection; (39), and following the large side (49), in relation to the guide-pin (47).

7. Lift according to any of claims 3 to 6, **characterised in that** a stop (29) on the platform (5) is engages in the concave form of the part (17) during the elevation of said platform (5), driving the pivoting of said part (17) in relation to chassis (25).

8. Lift as claimed in the preceding claim, **characterised in that** the pivoting of the blocking part (17) of the platform (5) drives the translation of the interconnection part (21) following the axis defined by the guide-pin (47) and the pivot connection (39) on the blocking part (19) of the door (11) until the pivot connection (39) reaches the angle (51) of the groove (45) in the form of an "L", position wherein the platform (5) has reached the upper level "P2", authorising the opening of the door (11).

9. Lift according to any of claims 3 to 8, **characterised in that** a stop (41) on the door (11) is released from the blocking part (19) of the door (11) during its opening, driving the pivoting of said part (19) in relation to chassis (25).

10. Lift as claimed in the preceding claim, **characterised in that** the pivoting of the part (19) drives the translation of the guide-pin (47) following the large side (49) of the groove (45) in the form of an "L" and the translation of the pivot connection (39) following the small side (53) until said guide-pin (47) reaches the angle (51), which blocks in position the part (17) wherein is engaged the stop (29) of the platform (5).

## Patentansprüche

1. Aufzug, umfassend eine gesicherte Installation (1), wobei der Aufzug (3) eine Plattform (5) umfasst, die den Zugang von einer ersten Ebene "P1" zu mindestens einer zweiten höheren Ebene "P2" ermöglicht, wobei der Zugang zur zweiten Ebene "P2" durch Verschlussmittel des Typs Tür (11) gesichert ist, wobei die Installation (1) eine gesicherte Vorrichtung (13) umfasst, die die Öffnung der Tür (11) erlaubt, wenn die Plattform (5) die höhere Ebene "P2" erreicht hat, dann die Blockierung der Plattform (5) in ihrer Position, solange die Tür (11) offen bleibt, **dadurch gekennzeichnet, dass** die gesicherte Installation (13) aus einem selbstblockierenden Verbindungsmechanismus (15) besteht, umfassend rein mechanische Mittel (17, 19, 21), die abwechselnd entweder die Plattform (5) oder die Tür (11) blockieren.

2. Aufzug nach dem vorhergehenden Anspruch, **dadurch gekennzeichnet, dass** sich der selbstblockierende Verbindungsmechanismus (15) aus einem Teil (17) zur Blockierung der Plattform (5), einem Teil (19) zur Blockierung der Tür (11) und einem Teil zur Verbindung (21) zwischen diesen zwei Blockierungssteilen (17, 19) zusammensetzt, wobei die Teile (17, 19) in drehbarer Verbindung (23, 39) mit dem Gestell (25) der gesicherten Vorrichtung (13) montiert sind.

3. Aufzug nach dem vorhergehenden Anspruch, **dadurch gekennzeichnet, dass** der Teil (17) zur Blockierung der Plattform (5) eine Konkavität mit der allgemeinen Form eines "V" aufweist, wobei die Spitze (27) des "V" in drehbarer Verbindung (23) auf dem Gestell (25) montiert ist, und das Ende (37) eines (31) der Seiten des "V" in drehender Verbindung (35) mit dem Verbindungsstück (21) montiert ist.

4. Aufzug nach einem der Ansprüche 2 oder 3, **dadurch gekennzeichnet, dass** der Teil (19) zur Blockierung der Tür (11) eine Konkavität mit der allgemeinen Form eines "V" aufweist und in drehbarer Verbindung (39) auf das Gestell (25) montiert ist, wobei die drehbare Verbindung (39) ungefähr auf der Achse des "V" auf mittlerer Höhe des "V" angeordnet ist, wobei der Teil (19) auch in gleitbarer Verbindung bezüglich des Verbindungsteils (21) montiert ist.

5. Aufzug nach dem vorhergehenden Anspruch, **dadurch gekennzeichnet, dass** der Verbindungsteil (21) über eine Nut (45) in Form eines geneigten "L" oder "T" verfügt, die die Montage in gleitender Verbindung mit dem Teil (19) zur Blockierung der Tür (11) ermöglicht.

6. Aufzug nach dem vorhergehenden Anspruch, **dadurch gekennzeichnet, dass** der Verbindungssteil (21) entlang der großen Seite (49) des "L" und bezüglich einer Achse, definiert durch die drehbare Verbindung (39) und einen Führungszapfen (47), auf dem Teil (19) gleitet, dann gleichzeitig entlang der kleinen Seite (53) des "L" bezüglich der drehbaren Verbindung (39) und entlang der großen Seite (49) bezüglich des Führungszapfens (47) gleitet.

7. Aufzug nach einem der Ansprüche 3 bis 6, **dadurch gekennzeichnet, dass** ein Anschlag (29) auf der Plattform (5) in die konkave Form des Teils (17) eingreift, wenn die Plattform (5) angehoben ist, und die Drehung des Teils (17) bezüglich des Gestells (25) verursacht.

8. Aufzug nach dem vorhergehenden Anspruch, **dadurch gekennzeichnet, dass** die Drehung des Teils (17) zur Blockierung der Plattform (5) die Überertragung des Verbindungsteils (21) entlang der Achse, definiert durch den Führungszapfen (47) und die drehbare Verbindung (39), auf dem Teil (19) zur Blockierung der Tür (11) verursacht, bis die Drehverbindung (39) den Winkel (51) der Nut (45) in Form eines "L" ereicht, wobei in dieser Position die Plattform (5) die obere Ebene "P2" erreicht hat, die die Öffnung der Tür (11) erlaubt.

9. Aufzug nach einem der Ansprüche 3 bis 8, **dadurch gekennzeichnet, dass** sich ein Anschlag (41) auf der Tür (11) vom Teil (19) zur Blockierung der Tür (11) bei ihrer Öffnung auslöst und die Drehung des Teils (19) bezüglich des Gestells (25) verursacht.

10. Aufzug nach dem vorhergehenden Anspruch, **dadurch gekennzeichnet, dass** die Drehung des Teils (19) die Übertragung des Führungszapfens (47) entlang der großen Seite (49) der Nut (45) in Form eines "L" und die Übertragung der drehbaren Verbindung (39) entlang der kleine Seite (53) verursacht, bis der Führungszapfen (47) den Winkel (51) erreicht, wodurch der Teil (17) in seiner Position blockiert wird, in der der Anschlag (29) der Plattform (5) in Eingriff ist.
